# EUROPÄISCHE PATENTSCHRIFT

(11) **EP 2 269 917 B1**
(45) Veröffentlichungstag und Bekanntmachung des Hinweises auf die Patenterteilung: **05.03.2014**
(21) Anmeldenummer: 09008689.3
(22) Anmeldetag: 02.07.2009
(51) Int. Cl.: B65D 73/00

(54) **Präsentationsanordnung**
Presentation arrangement
Support de présentation

(43) Veröffentlichungstag der Anmeldung: 05.01.2011
(73) Patentinhaber: Illinois Tool Works Inc., Glenview, IL 60026-1215 (US)
(72) Erfinder: Alt, Hans-Günter, 42111 Wuppertal (DE); Fowlie, Neil Mitchell, 54518 Osann-Monzel (DE)
(74) Vertreter: Heineking, Nils

(56) Entgegenhaltungen:
- DE-U1- 9 304 259
- DE-U1- 9 306 902
- GB-A- 2 322 544
- US-A- 5 791 470
- US-B1- 6 299 039

## Beschreibung

Die vorliegende Erfindung bezieht sich auf eine Präsentationshalterung aus einem einteiligen Blatt-Zuschnitt insbesondere als Aufhänger für ein Werkzeug oder anderen Gegenstand, auf die Verwendung eines solchen einteiligen Blatt-Zuschnitts zum Umgreifen eines Werkzeugs oder Teiles davon, und auf ein Verfahren zum Herstellen einer Präsentationshalterung für Werkzeuge.

Werkzeugaufhänger werden in Baumärkten und Kaufhäusern seit längerem dann verwendet, wenn einerseits besondere Merkmale des Werkzeugs durch schriftliche oder bildliche Darstellung hervorgehoben werden sollen, und gleichzeitig eine gewisser Schutz gegen das unbeobachtete Ansichnehmen des Werkzeugs erreicht werden soll. Eine derartige Präsentationshalterung dient ferner dazu, das Werkzeug an beispielsweise einem Verkaufsregal oder -ständer anzubringen. Bekannte Aufhänger beinhalten zumeist zwei Komponenten, z.B. ein bedruck- oder beklebbares Papp-Basisteil sowie ein daran festgeklebtes, das Werkzeug umgreifendes Plastikteil; oder an Stelle des Plastikteils mehrere Kunststoff-ummantelte Drahtschlaufen. Eine bekannte Präsentationshalterung für ein Taschenmesser zeigt das deutsche Gebrauchsmuster G 81 12334.

Die GB 2 322 544 A offenbart einen gattungsgemäßen Aufhänger zum Halten und Präsentieren von Gegenständen wie Handwerkzeugen (z.B. Zangen) mit einer Y-förmigen Lasche, welche einstückig und klappbar zum Aufhänger gebildet ist. Die Lasche wird umgebogenem den Gegenstand zu umfassen und zu halten, und Endabschnitte werden in Schlitze eingeführt und fixiert.

Die DE 93 06 902 U1 offenbart eine Präsentationskarte aus Karton für durchgreifbare Gegenstände mit einer im oberen Bereich angeordneten Aufhängevorrichtung und einer im unteren Bereich angeordneten Tragvorrichtung für den Gegenstand.

Die DE 93 04 259 U1 zeigt ein Verpackungselement für Gegenstände mit einem flachen Grundkörper, mindestens einer Haltelasche, welcher jeweils mindestens ein Schlitz im Grundkörper zugeordnet ist, so dass der jeweilige Gegenstand durch Herumführen der Haltelasche um zumindest einen Teil des Gegenstandes und Einstecken des freien Endabschnitts der Haltelasche in den entsprechenden Schlitz gehalten wird.

Es hat sich herausgestellt, dass die bekannten Halterungen noch zu umständlich mit dem Werkzeug zu bestücken sind.

Die Erfindung setzt sich daher zum Ziel, eine besonders einfach an dem Gegenstand oder Werkzeugs zu befestigende Präsentationshalterung bereitzustellen, die dennoch allen-falls durch Zerstören von dem Werkzeug getrennt werden kann, und die außerdem einfach zu bedrucken oder/und (z.B. mit Preisetiketten oder Barcodes) zu bekleben ist.

Die Erfindung stellt unter einem ersten Aspekt eine Präsentationshalterung gemäß Anspruch 1 bereit; unter einem zweiten Aspekt die Verwendung eines einteiligen Blatt-Zuschnitts zum Umgreifen eines Werkzeugs oder Teiles davon gemäß Anspruch 6; und unter einem dritten Aspekt ein Herstellungsverfahren für eine Präsentationshalterung gemäß Anspruch 10.

Mit der Erfindung wird erreicht, dass die Halterung vollständig und gewünschtenfalls einstückig aus einem flachen Blattmaterial und somit überaus leicht bedruckbar und beklebbar gefertigt ist. Die Halterung nimmt ihre das Werkzeug (bzw. den anderen Gegenstand) umgreifende Form erst an, wenn ihre Haltelasche(n) um einen mittleren Teil des Werkzeugs herumgelegt und dann durch die Ausnehmung(en) gesteckt wird(werden), wobei sie jedoch den Gegenstand bzw. das Werkzeug nicht vollständig umgibt. U.a. durch die Bemessung der Breite der Ausnehmung(en) ist es nur schwer möglich, die Haltelasche(n) wieder aus diesen zu lösen ohne die Halterung zu zerstören. Hierzu ist die der jeweiligen Haltelasche zugeordnete, in Ausführungsformen genau eine Ausnehmung schlitzartig ausgebildet.

In Ausführungsformen sind zwei Haltelaschen vorgesehen, welche das Werkzeug beiderseits eines verdickten Mittelteils des Werkzeugs umgreifen, wie es z.B. bei Schraubendrehern oder dergleichen oftmals vorliegt. Alternativ ist zwischen den beiden Haltelaschen ein z.B. zwischen zwei Ausnehmungen gebildeter Steg vorgesehen, welcher das Werkzeug in einem verjüngten Mittelteil des Werkzeugs umgreift, wie es beispielsweise bei Schraubenschlüsseln vorliegt, während die verdickten Funktionsteile (Maul bzw. Ring) durch die zwei Ausnehmungen hervorstehen. In anderen Ausführungsformen, die besonders für Zangen und dergleichen geeignet sind, wird der Funktionsteil von zwei Haltelaschen umgriffen, während ein verjüngter Bereich der Halterung zwischen den Griffstücken der Zange oder dergleichen hindurch geführt ist. In allen Fällen kann das Werkzeug praktisch nicht ohne Zerstören der Halterung von dieser getrennt werden, da seine dickeren Teile nicht durch die von den Haltelaschen gebildeten Schlaufen der Halterung hindurch passen. Dazu kann in solchen Fällen, in denen ein verdicktes Mittelteil vorliegt, ein zusätzliche, randständige Aussparung zwischen den beiden Haltelaschen oder aber eine gesonderte, nicht randständige Aussparung in einem Sicherungsbereich der Halterung gebildet sein, welcher zwischen den einander gegenüberliegenden Kopf- und Haltebereichen angeordnet ist. Der Kopfbereich dient der Präsentationsfunktion, und ggf. der Anbringung der Halterung an einem Regal o.dgl.

Die Enden der Haltelaschen sind zweckmäßig so gebildet, dass Halsbereiche minimaler Breite ausgebildet sind, und zwischen den Halsbereichen und dem jeweiligen Ende der Lasche seitliche Hervorstehungen an Stellen maximaler Breite gebildet sind. Wird eine solche Lasche durch eine der schlitzartigen Ausnehmungen gesteckt, so kann sie auf Grund der knappen Breitenbemessung der Ausnehmung nicht zurückgeführt werden, deretwegen die seitlichen Hervorstehungen mit dem Rand der Ausnehmung in Eingriff kommen. Um diesen Sicherungseffekt zu unterstützen, sind die Flanken zwischen Hals- und Endbereich in Ausführungsformen steil ausgebildet, also unter einem Winkel von über 45° zur Erstreckungsrichtung der Haltelasche; oder von über 75°, oder über 90°, also als Widerhaken. Hierbei sind mittlere Winkel im mittleren Drittel zwischen minimaler und maximaler Breite gemeint, nämlich ohne Berücksichtigung abgerundeter Eck- oder Spitzenbereiche. Demgegenüber sind die auswärtigen Flanken zwischen der Stelle maximaler Breite und dem Laschenende flach ausgeführt (mittlerer Winkel im mittleren Drittel zwischen minimaler und maximaler Breite unter 45° oder unter 20°), damit diese Enden leicht durch die Schlitze gesteckt werden können. Mit dieser beispielhaften Ausführung der Haltelaschen wird erreicht, dass auf Klebungen ganz verzichtet werden kann, und die Haltelaschen durch jeweils einen einzigen Schlitz sicher und praktisch irreversibel gehalten werden können.

Ferner ist im Kopfbereich des Aufhängers zweckmäßig eine weitere Ausnehmung angeordnet, die das Hindurchführen einer Haltevorrichtung in Form eines Haltestifts oder Haltebügels (des Verkaufsregals) ermöglicht.

Weitere Aspekte der Erfindung ergeben sich aus der Beschreibung und den abhängigen Ansprüchen.

Die Erfindung wird im Folgenden durch Bezugnahme auf die beiliegenden Zeichnungen verdeutlicht; hierbei zeigen:
- Figur 1: eine erste Präsentationshalterung in Aufsicht;
- Figur 2: eine zweite Präsentationshalterung in Aufsicht;
- Figur 3: eine Variante der zweiten Präsentationshalterung in Aufsicht;
- Figur 4: die zweite Präsentationshalterung in Seitenansicht, mit einem umgriffenen Werkzeug (Schraubendreher);
- Figur 5: die erste Präsentationshalterung in Seitenansicht, mit einem umgriffenen Werkzeug (Flachzangen-Typ);
- Figur 6: eine Ausführungsform der Erfindung in Aufsicht;
- Figur 7: eine weitere Ausführungsform der Erfindung in Aufsicht; und
- Figur 8: eine Seitenansicht einer Ausführungsform der Erfindung ähnlich der in Fig. 6 in Aufsicht gezeigten.

In Figur 1 ist eine erste Ausführungsform dargestellt. Hierbei schließt sich an einen allgemein rechteckigen Kopf- 1 und Sicherungsbereich 2 ein verjüngter Streifen 3 an, an dessen Ende ein Halbkreisring-förmiger Fortsatz 4 mit zwei Haltelaschen 5a,5b angeordnet ist. In dem Sicherungsbereich 2 sind, im selben Mittenabstand M wie die Haltelaschen 5a,5b, zwei Aufnahmeschlitze 6a,6b angebracht. Deren Breite W ist ebenso groß wie, oder marginal (z.B. < 1 mm) größer als die Breite B des Halsbereichs 7 der Haltelaschen 5a,5b, und kleiner als die maximale Breite D der Endbereiche der Haltelaschen 5a,5b, also D > W ≥ B.

Die Haltelaschen 5a,5b sind an ihren Endbereichen um ca. 1 mm auf jeder Seite breiter als ihre Hälse 7, und die Aufnahmeschlitze 6a,6b sind ca. 0,5 mm weit, so dass die Enden der Haltelaschen 5a,5b gerade noch in sie hineingesteckt, jedoch dann nicht wieder zurückgeschoben werden können, da die seitlich vorstehenden Ränder mit dem Rand des jeweiligen Schlitzes in Eingriff kommen. Die Flanken zwischen End- und Halsbereich sind in diesem Beispiel etwa 90° steil; eine Steilheit bis zu 100° ist zweckmäßig.

Im Kopfbereich 1 des Aufhängers ist in diesem Beispiel eine Ausnehmung 10 angeordnet, die sich aus einer zentralen kreisrunden Ausnehmung 10a und einer diese überlagernden ovalen Ausnehmung 10b zusammensetzt, deren Länge L etwa dreimal so groß ist wie der Durchmesser N der zentralen Ausnehmung.

Als Blattmaterial wird in diesem Beispiel geschwärztes Polypropylen von 0,5 mm Dicke verwendet. Grundsätzlich sind auch andere Materialien, insbesondere Kunststoffe (z.B. als gereckte Folie) verwendbar. Das Blattmaterial ist zweckmäßigerweise hinreichend elastisch, um derart zurückgebogen zu werden, dass die Haltelaschen 5a, 5b durch die Schlitze 6a, 6b gesteckt werden können und sich dort durch das Rückstellmoment verspannen; und dabei reißfest (>10 N oder >50 N pro Lasche) genug, um das Abreißen der Laschen ohne Hilfsmittel zu verhindern. Generell sind dazu Materialstärken zwischen 0,2 mm und 2 mm oder zwischen 0,3 mm und 1 mm zweckmäßig. Bei steiferen Materialien (über 0,5 mm) können an geeigneter Stelle quer durch den Haltebereich 3 eine oder mehrere, z.B. zwei oder drei Materialschwächungslinien (Rillungen oder Perforationen) angeordnet sein, an welchen das Blatt faltbar ist (siehe Figur 3).

In Figur 2 ist eine zweite, hinsichtlich der Materialauswahl ähnliche Ausführungsform dargestellt. Hierbei schließen sich an den allgemein rechteckigen Kopf-1 und Sicherungsbereich 2 direkt zwei randständige Haltelaschen 5a, 5b an. In dem Sicherungsbereich 2 sind wiederum, im selben Mittenabstand M wie die Haltelaschen 5a, 5b, zwei Aufnahmeschlitze 6a, 6b angebracht. Zusätzlich weist der Sicherungsbereich eine zentrale, rechteckige Ausnehmung 8 auf. Deren Breitenausdehnung C kann von einem Viertel bis zu zwei Dritteln der Gesamtbreite E des Sicherungsbereichs 2 in Querrichtung des Blattes betragen. Ihre Ausdehnung F in der Längsrichtung des rechteckigen Blattes beträgt weniger, nämlich z.B. ein bis zwei Drittel der Ausdehnung C in der Querrichtung. In diesem Beispiel ist die zentrale Ausnehmung dafür vorgesehen, dass ein verdickter Mittenbereich eines Gegenstandes daraus hervorsteht und so verhindert, dass der Gegenstand zur Seite aus dem Umgriff durch den Aufhänger herausgezogen werden kann.

In Figur 3 ist eine Variante der zweiten Ausführungsform dargestellt. Hierbei ist zwischen den beiden Haltelaschen 5a, 5b eine randständige Ausnehmung 11 angeordnet, durch die der verdickte Mittenbereich des umgriffenen Gegenstands hervorstehen soll. Ferner kann zusätzlich eine zentrale Ausnehmung vorhanden sein (ähnlich Figur 6), so dass der umgriffene Gegenstand durch beide Ausnehmungen hervorsteht. Die gepunktete Linie 12 stellt eine optionale Materialschwächungslinie oder Faltlinie dar, welche z.B. durch Rillung oder Perforation in zur engen Biegung zu starken Blattmaterialien vorgesehen sein kann.

Die Funktionsweisen der beiden Ausführungsformen sind in den Figuren 4 (zweite) und 5 (erste) in Seitenansicht dargestellt, wobei dieselben Bezugszeichen verwendet wurden. In Figur 4 ist ersichtlich, dass der verdickte Mittelteil des Werkzeugs durch die Ausnehmung 8 in dem Zuschnitt hervorsteht und das Werkzeug dadurch an dem Blatt fixiert. In Figur 5 ist durch Strichelung angedeutet, wie der verjüngte Teil 3 zwischen den beiden (in dieser Darstellung hintereinander angeordneten) Griffteilen hindurch verläuft, während der Funktionsteil von den beiden Fortsätzen 4 umgriffen wird.

Gemäß der in Figur 6 dargestellten Ausführungsform der Erfindung sind eine zentrale Ausnehmung 8 und, zwischen zwei Haltelaschen 5a,b, eine randständige Ausnehmung 11 vorgesehen. Letztere erstreckt sich in diesem Beispiel gerade bis zu den Halsbereichen der Haltelaschen, jedoch reicht es aus, wenn die Breite der Ausnehmung gerade so groß ist, dass sie einen verjüngten Mittenbereich eines Werkzeugs, z.B. eines Schraubenschlüssels aufzunehmen vermag. Alternativ können die Halsbereiche der Haltelaschen etwa um die Dicke des Werkzeug-Mittelteils verlängert ausgebildet sein (in Figur 6 als punktierte Linien 17 angedeutet). Das Werkzeug wird in dieser Variante längs zu dem Aufhänger und parallel zu den beiden Laschen zwischen diesen positioniert. Wenn die Laschen 5a und 5b durch die ihnen zugeordneten Schlitze gesteckt sind, dient der Steg 14 zwischen den beiden Ausnehmungen 8 und 11 als quer angeordnete Halterung für das Werkzeug. Die Schlitze 6a und 6b sind dabei ebenso (nämlich quergerichtet) angeordnet wie der Haltesteg 14. Hierbei bedeutet "längs" die Richtung vom Kopfbereich zum Sicherungsbereich 2, und "quer" dementsprechend die Richtung von einem Seitenrand 18 zum gegenüberliegenden.

In einer weiteren Ausführungsform der Erfindung gemäß Figur 7 ist zwischen den Haltelaschen 5a,b eine etwa halbkreisförmige randständige Ausnehmung 11 und zusätzlich sowohl eine runde mittige Ausnehmung 8 wie auch zwei noch weiter zum Kopfbereich hin angeordnete, seitenrandständige Ausnehmungen 15 vorgesehen, zwischen welchen sich eine Verjüngung 16 ähnlich dem Streifen 3 in Figur 1 ergibt. Dessen Funktion ist auch entsprechend, nämlich als Entnahmesicherung zwischen zwei Griffen z.B. einer Zange, während die runde mittige Ausnehmung 8 lediglich den Blick auf den Gelenkteil der Zange freigibt. Der Funktionsteil der Zange passt knapp durch die randständige Ausnehmung 11 und wird durch den Steg 14 zwischen den Ausnehmungen 8 und 11 gehalten. Die gestrichelten Linien 12 stellen wie in Figur 3 optionale Materialschwächungslinien oder Faltlinien dar.

In Figur 8 ist erkennbar, wie ein verjüngter Mittelteil eines Werkzeugs von einem Stegbereich 14 zwischen den Ausnehmungen 8 und 11 der Präsentationshalterung umgriffen wird, während die Haltelaschen 5a,b durch die Schlitz-ausnehmungen 6a,b gesteckt sind. Unter der Voraussetzung, dass das Werkzeug an seinem gegenüberliegenden, nicht dargestellten Ende gleichfalls einen verdickten (Funktions-) Teil aufweist, kann es nicht ohne Weiteres aus dem Umgriff durch die Präsentationshalterung befreit werden.

In weiteren, nicht dargestellten Varianten sind zwei Haltelaschen so angeordnet, dass sie durch dieselbe Schlitz-Ausnehmung steckbar sind; oder es ist eine einzige Haltelasche vorgesehen, die um einen verjüngten Mittenbereich eines Werkzeugs (z.B. vom Typ eines Schraubenschlüssels mit zwei Größen, oder mit je einem Maul- und Ringschlüsselkopf ähnlich Figur 8) bieg- bzw. faltbar und dann durch eine Schlitz-Ausnehmung im Sicherungsteil des Aufhängers steckbar ist, so dass die beiden Enden des Werkzeugs ihrer größeren Dicke wegen nicht durch die von der einzigen Haltelasche gebildete Schlaufe geführt werden können und das Werkzeug somit fest mit dem Aufhänger verbunden ist. Dazu sollten alle gebildeten Schlaufen zweckmäßig enger sein als die dicksten Teile des Werkzeugs, die Schlaufen also möglichst eng um das Werkzeug herum geführt werden.

Die äußeren Abmessungen des zugeschnittenen Blattes inkl. der nicht umgebogenen Haltelasche(n) betragen zweckmäßigerweise 40 mm bis 100 mm, insbesondere 50 mm bis 80 mm in der Breite und 125 mm bis 250 mm, insbesondere 140 mm bis 190 mm in der Gesamtlänge. Auf den allgemein rechteckigen Kopf- und Sicherungsbereich entfallen in der Länge 100 mm bis 170 mm, und zwar bei der ersten Ausführungsform insbesondere 100 mm bis 150 mm und bei der zweiten Ausführungsform insbesondere 120 mm bis 170 mm. Die Haltelaschen weisen eine maximale Breite von 8 mm bis 20 mm, insbesondere 10 mm bis 15 mm auf, und eine minimale Breite im Halsbereich von 5 mm bis 15 mm, insbesondere 8 mm bis 12 mm. Die Länge des Hals- und Endbereichs zusammen beträgt z.B. 10 mm bis 20 mm, insbesondere 11 mm bis 15 mm, wovon etwa 2 mm auf den Halsbereich entfallen. Die Breite der Aufnahmeschlitze beträgt 0-1 mm mehr als die Breite des jeweils zugehörigen Halsbereichs. In der ersten Ausführungsform beträgt der Abstand des Halsbereichs der Laschen vom allgemein rechteckigen Hauptteil des Aufhängers zwischen 40 mm und 80 mm, insbesondere 50 mm bis 70 mm in Längsrichtung. Der Abstand zwischen den Haltelaschen und den zugehörigen Schlitz-Ausnehmungen kann abhängig von der Dicke des zu umgreifenden Werkzeugs gewählt werden; allgemein sind 30 mm bis 100 mm zweckmäßig, insbesondere 40 mm bis 80 mm. In den Ausführungsformen mit endständiger Ausnehmung 11 zwischen den Laschen ist die Tiefe und Breite der Ausnehmung an die Dicke des durchzusteckenden Werkzeugteils, und dessen Breite anzupassen, also beispielsweise 3-7 mm tief und 20-40 mm breit zu wählen.

Die vorstehenden Angaben sind als beispielhaft und nicht limitierend zu verstehen, wie überhaupt die Erfindung nur durch die anhängenden Ansprüche definiert wird.

## Patentansprüche

1. Präsentationshalterung aus einem einteiligen Zuschnitt aus einem Blattmaterial zum Umgreifen eines Werkzeugs oder Werkzeugteils, umfassend einen Kopfbereich (1), einen Haltebereich und einen dazwischen liegenden Sicherungsbereich (2), wobei der Haltebereich zwei endständige Haltelaschen (5a, 5b) aufweist, wobei die Haltelaschen umbiegbar ausgebildet sind und der Sicherungsbereich (2) zwei den beiden Haltelaschen (5a,5b) jeweils zugeordnete schlitzartige Ausnehmungen (6a, 6b) zum Einrasten der umgebogenen Haltelaschen (5a, 5b) darin aufweist, wobei das Blattmaterial aus Kunststoff besteht,
**dadurch gekennzeichnet,**
**dass** zwischen den Haltelaschen (5a,5b) und quer zu diesen ein Steg (14) zum Umgreifen des Mittelteils des Gegenstands gebildet ist, wobei zwischen den Haltelaschen (5a,5b) eine randständige Ausnehmung (11) vorgesehen ist, dass in dem Sicherungsteil wenigstens eine weitere mittenständige Ausnehmung (8) gebildet ist, dass das Blattmaterial hinreichend elastisch ist, um derart zurückgebogen zu werden, dass die Haltelaschen (5a, 5b) durch die Schlitze (6a, 6b) gesteckt werden können und sich dort durch das Rückstellmoment vorspannen und dass die Halterung von dem umgriffenen Werkzeug allenfalls durch Zerstören der Halterung getrennt werden kann.

2. Präsentationshalterung gemäss Anspruch 1, wobei sich die Haltelaschen (5a,5b) von einem verjüngten Bereich (3) des Haltebereichs erstrecken, welcher verjüngte Bereich zum Umgreifen eines Mittelteils eines Gegenstands gemeinsam mit den Haltelaschen (5a,5b) ausgebildet ist.

3. Präsentationshalterung gemäss Anspruch 1 oder 2, wobei jede der schlitzartigen Ausnehmungen (6a,6b) eine Breite (W) aufweist, die geringer ist als eine maximale Breite (D) zumindest eines Endbereichs der ihr zugeordneten Haltelasche (5a,5b), und mindestens so gross ist wie eine minimale Breite (B) der ihr zugeordneten Haltelasche (5a,5b).

4. Präsentationshalterung gemäss Anspruch 3, wobei die Haltelasche (5a,5b) seitliche Hervorstehungen aufweist, welche die maximale Breite (D) des Endbereichs der Haltelasche (5a,5b) definieren, und einen Halsbereich (7) aufweist, welcher die minimale Breite (B) der Haltelasche (5a,5b) definiert, wobei die Hervorstehungen in dem Endbereich zwischen dem Halsbereich (7) und dem Ende der Haltelasche (5a,5b) angeordnet sind.

5. Präsentationshalterung gemäss einem der Ansprüche 1 bis 4, wobei in dem Kopfbereich (1) eine weitere Ausnehmung (10) zum Hindurchführen einer Haltevorrichtung angeordnet ist.

6. Verwendung des einteiligen Zuschnitts wie in einem der Ansprüche 1 bis 5 definiert, zum Umgreifen eines Werkzeugs oder Teils eines Werkzeugs derart, dass der einteilige Zuschnitt mit dem Werkzeug verbunden ist.

7. Verwendung gemäss Anspruch 6, wobei der Zuschnitt gemäss einem der Ansprüche 1 bis 5 verwendet wird, um das Werkzeug beiderseits seines Mittelteils zu umgreifen.

8. Verwendung gemäss Anspruch 6, wobei der Zuschnitt gemäss einem der Ansprüche 1 bis 5 verwendet wird, um das Werkzeug mittig und/oder beiderseits seines Funktionsteils zu umgreifen.

9. Verwendung gemäss Anspruch 8, wobei der beiderseits umgriffene Funktionsteil ein Gelenk umfasst, von dem sich zwei Griffstücke des Werkzeugs erstrecken, zwischen welchen sich ein verjüngter Bereich des Haltebereichs erstreckt.

10. Verfahren der Herstellung einer Präsentationshalterung, gemäss einem der Ansprüche 1 bis 5, umfassend Zuschneiden eines Blattmaterials derart, dass das zugeschnittene Blatt wenigstens eine Haltelasche und eine Aussparung aufweist; Umgreifen eines Werkzeugs oder Werkzeugteils mit der wenigstens einen Haltelasche; und Durchführen der Haltelasche durch die Aussparung.

11. Verfahren gemäss Anspruch 10, wobei die Haltelasche soweit durch die Aussparung geführt wird, dass an der Haltelasche ausgebildete seitliche Hervorstehungen mit den Rändern der Aussparung in Eingriff gelangen und somit ein Rückführen der Haltelasche in die Ausgangslage veruntnöglichen oder wenigstens erschweren.

## Claims

1. Display holder made of a single-piece blank of sheet material for gripping around a tool or tool part, comprising a head region (1), a retaining region and a securing region (2), which in located between the head and retaining regions, wherein the retaining region has two end retaining lugs (5a, 5b), wherein the retaining lugs are designed such that they can be bent over, and the securing region (2) has two slot-like apertures (6a, 6b), which are each assigned to the two retaining lugs (5a, 5b) and into which the bent-over retaining lugs (5a, 5b) latch, wherein the sheet material consists of plastics,
**characterized**
**in that** a crosspiece (14) for gripping around the central part of the article is formed between the retaining lugs (5a, 5b), and transversely thereto, wherein a peripheral aperture (11) is provided between the retaining lugs (5a, 5b), in that at least one further, central aperture (8) is formed in the securing part, in that the sheet material is sufficiently elastic to be bent back such that the retaining lugs (5a, 5b) can be plugged through the slots (6a, 6b), and are prestressed there by the restoring moment, and in that the holder can be separated from the tool around which it grips, if need be as a result of the holder being destroyed.

2. Display holder according to Claim 1, wherein the retaining lugs (5a, 5b) extend from a tapered region (3) of the retaining region, which tapered region is designed for gripping around a central part of an article together with the retaining lugs (5a, 5b).

3. Display holder according to Claim 1 or 2, wherein each of the slot-like apertures (6a, 6b) has a width (W) which is smaller than a maximum width (D) of at least one end region of the associated retaining lug (5a, 5b) and is at least equal to a minimum width (B) of the associated retaining lug (5a, 5b).

4. Display holder according to Claim 3, wherein the retaining lug (5a, 5b) has lateral projections, which define the maximum width (D) of the end region of the retaining lug (5a, 5b), and has a neck region (7), which defines the minimum width (B) of the retaining lug (5a, 5b), wherein the projections are arranged in the end region between the neck region (7) and the end of the retaining lug (5a, 5b).

5. Display holder according to one of Claims 1 to 4, wherein a further aperture (10), through which to guide a retaining device, is arranged in the head region (1).

6. Use of the single-piece blank, as defined in one of Claims 1 to 5, for gripping around a tool or part of a tool such that the single-piece blank is connected to the tool.

7. Use according to Claim 6, wherein use is made of the blank according to one of Claims 1 to 5 in order to grip around the tool on either side of its central part.

8. Use according to Claim 6, wherein use is made of the blank according to one of Claims 1 to 5 in order to grip around the tool centrally and/or on either side of its functional part.

9. Use according to Claim 8, wherein the functional part, which has the blank gripping around it on either side, comprises an articulation, from which extend two tool handle components, between which a tapered region of the retaining region extends.

10. Method of producing a display holder according to one of Claims 1 to 5, comprising the operations of cutting a sheet material to size such that the cut-to-size sheet has at least one retaining lug and an aperture; using the at least one retaining lug to grip around a tool or tool part; and guiding the retaining lug through the aperture.

11. Method according to Claim 10, wherein the retaining lug is guided through the aperture to the extent where lateral projections formed on the retaining lug come into engagement with the peripheries of the aperture and thus at least make it difficult for the retaining lug to be guided back into the starting position, or prevent this from happening altogether.

## Revendications

1. Support de présentation constitué d'une pièce découpée d'une seule pièce constituée d'un matériau en feuille destiné à venir en prise autour d'un outil ou d'une partie d'outil, comprenant une région de tête (1), une région de retenue, et une région de fixation (2) disposée entre elles, la région de retenue présentant deux pattes de retenue aux extrémités (5a, 5b), les pattes de retenue étant réalisées de manière à pouvoir être cintrées et la région de fixation (2) présentant deux évidements (6a, 6b) en forme de fente à chaque fois associés aux deux pattes de retenue (5a, 5b) pour l'encliquetage dans ceux ci des pattes de retenue cintrées (5a, 5b) le matériau en feuille se composant de plastique, **caractérisé en ce**
**qu'**entre les pattes de retenue (5a, 5b) et transversalement à celles-ci est formée une nervure (14) destinée à s'engager autour de la partie centrale de l'objet, un évidement (11) étant prévu au niveau du bord entre les pattes de retenue (5a, 5b), en ce que dans la partie de fixation est formé au moins un évidement supplémentaire central (8), en ce que le matériau en feuille est suffisamment élastique pour être replié de telle sorte que les pattes de retenue (5a, 5b) peuvent être enfichées à travers les fentes (6a, 6b) et soient précontraintes à cet endroit par le couple de rappel, et en ce que la fixation peut être séparée par l'outil saisi, ne serait-ce que par destruction de la fixation.

2. Support de présentation selon la revendication 1, dans lequel les pattes de retenue (5a, 5b) s'étendent depuis une région rétrécie (3) de la région de retenue, laquelle région rétrécie est réalisée pour venir en prise autour d'une partie centrale d'un objet conjointement avec les pattes de retenue (5a, 5b).

3. Support de présentation selon la revendication 1 ou 2, dans lequel chacun des évidements en forme de fente (6a, 6b) présente une largeur (W) qui est inférieure à une largeur maximale (D) d'au moins une région d'extrémité de la patte de retenue (5a, 5b) qui lui est associée, et au moins aussi grande qu'une largeur minimale (B) de la patte de retenue (5a, 5b) qui lui est associée.

4. Support de présentation selon la revendication 3, dans lequel la patte de retenue (5a, 5b) présente des saillies latérales qui définissent la largeur maximale (D) de la région d'extrémité de la patte de retenue (5a, 5b), et présente une région de col (7) qui définit la largeur minimale (B) de la patte de retenue (5a, 5b), les saillies étant disposées dans la région d'extrémité entre la région de col (7) et l'extrémité de la patte de retenue (5a, 5b).

5. Support de présentation selon l'une quelconque des revendications 1 à 4, dans lequel, dans la région de tête (1), est disposé un évidement supplémentaire (10) pour le guidage d'un dispositif de retenue.

6. Utilisation de la pièce découpée d'une seule pièce selon l'une quelconque des revendications 1 à 5, pour venir en prise autour d'un outil ou d'une partie d'un outil de telle sorte que la pièce découpée d'une seule pièce soit connectée à l'outil.

7. Utilisation selon la revendication 6, dans laquelle la pièce découpée est utilisée selon l'une quelconque des revendications 1 à 5, afin de venir en prise autour de l'outil de chaque côté de sa partie centrale.

8. Utilisation selon la revendication 6, dans laquelle la pièce découpée est utilisée selon l'une quelconque des revendications 1 à 5, afin de venir en prise autour de l'outil centralement et/ou de chaque côté de sa pièce fonctionnelle.

9. Utilisation selon la revendication 8, dans laquelle la pièce fonctionnelle saisie sur son pourtour des deux côtés comprend une articulation depuis laquelle s'étendent deux parties de préhension de l'outil, entre lesquelles s'étend une région rétrécie de la région de retenue.

10. Procédé de fabrication d'un support de présentation selon l'une quelconque des revendications 1 5, comprenant le découpage d'un matériau en feuille, de telle sorte que la feuille découpée présente au moins une patte de retenue et un évidement ; l'engagement du pourtour d'un outil ou d'une pièce d'outil par l'au moins une patte de retenue ; et le passage de la patte de retenue à travers l'évidement.

11. Procédé selon la revendication 10, dans lequel la patte de retenue est guidée à travers l'évidement dans une mesure telle que des saillies latérales réalisées sur la patte de retenue parviennent en engagement avec les bords de l'évidement, et rendent ainsi impossible ou au moins difficile le retour de la patte de retenue dans la position de départ.
